# EUROPÄISCHE PATENTSCHRIFT

(11) **EP 0 155 729 B1**
(45) Veröffentlichungstag und Bekanntmachung des Hinweises auf die Patenterteilung: **18.01.1989**
(21) Anmeldenummer: 85200313.6
(22) Anmeldetag: 04.03.1985
(51) Int. Cl.: H05B 41/24

(54) **Schaltungsanordnung zum Wechselstrombetrieb von Hochdruckgasentladungslampen**
Circuit device for the AC operation of high-pressure discharge lamps
Circuit pour l'exploitation à courant alternatif pour lampes à décharge à haute pression

(30) Priorität: 08.03.1984 DE 3408426
(43) Veröffentlichungstag der Anmeldung: 25.09.1985
(73) Patentinhaber: Philips Patentverwaltung GmbH, 22335 Hamburg (DE); Philips Electronics N.V., 5621 BA Eindhoven (NL)
(72) Erfinder: Ganser, Hans-Günther, D-5190 Stolberg (DE); Schäfer, Klaus, Dr., D-5100 Aachen (DE); Stormberg, Hans-Peter, Dr., D-5190 Stolberg (DE)
(74) Vertreter: Auer, Horst

(56) Entgegenhaltungen:
- GB-A- 1 092 199
- GB-A- 2 098 416
- GB-A- 2 106 729
- US-A- 4 378 514

## Beschreibung

Die Erfindung bezieht sich auf eine Schaltungsanordnung zum Wechselstrombetrieb von Hochdruck-Gasentladungslampen mit einem zwischen Lampe und Netzwechselspannungsquelle angeordneten Strombegrenzer und einem mit Gleichstrom gespeisten Hochfrequenzoszillator, der einen dem Netzwechsellampenstrom überlagerten Hochfrequenzstrom durch die Lampe erzeugt und einen HF-Transformator und einen in Reihe mit dessen Primärwicklung liegenden, periodisch ein- und ausschaltbaren Transistor aufweist, wobei eine Sekundärwicklung des Transformators in Reihe mit der Lampe geschaltet ist. Als Strombegrenzer kann ein ohmscher Widerstand, eine Drosselspule oder ein elektronisches Vorschaltgerät benutzt werden.

Ein Problem beim Betrieb von Hochdruck-Gasentladungslampen ist die Wiederzündung nach jedem Nulldurchgang des Netzwechsellampenstroms. Insbesondere bei Metallhalogenidentladungslampen können während derAufwärmphase derart hohe Wiederzündspannungen erforderlich sein, dass diese vom Vorschaltgerät o. dgl. nicht mehr geliefert werden und die Lampe deshalb erlischt. Zur Erleichterung der Zündung bzw. Wiederzündung von Hochdruck-Gasentladungslampen hat man daher die aus einer Netzwechselspannungsquelle betriebenen Lampen noch mit einem zusätzlichen Hochfrequenzstrom überlagert.

Bei einer aus der US-PS 4378514 bekannten Schaltungsanordnung dieser Art wird zum Zünden der Lampen zusätzlich eine hohe Spannung mit einer Frequenz von 1,6 bis 200 kHz angelegt, die nach dem Zünden der Lampe wieder abgeschaltet wird. Diese hohe HF-Spannung liegt über der Zündspannung der Lampen und dürfte mindestens 1000 V betragen. Der HF-Oszillator muss also für eine derartige Spannung ausgelegt sein, wofür relativ grosse Hochleistungsbauelemente erforderlich sind.

Auch aus der GB-PS 1 092199 ist eine Schaltungsanordnung zum Wechselstrombetrieb von Gasentladungslampen bekannt, bei der dem Netzwechsellampenstrom ein zusätzlicher Hochfrequenzstrom überlagert wird, wodurch sich die Wiederzündspannung erniedrigt. Die Hochfrequenzüberlagerung erfolgt während der vollen Periodendauer des Netzwechsellampenstroms. Der Hochfrequenzstrom beträgt etwa 10% des mittleren Netzwechsellampenstroms. Auch dies bedingt noch einen relativ grossen HF-Oszillator.

Der Erfindung liegt die Aufgabe zugrunde, eine Schaltungsanordnung zum Wechselstrombetrieb von Hochdruck-Gasentladungslampen mit einer niedrigen Wiederzündspannung, insbesondere während der Aufwärmphase der Lampen, zu schaffen, bei der die einzelnen Bauelemente der Schaltung - mit Ausnahme des Strombegrenzers - derart klein gehalten werden und mit so geringen Verlusten behaftet sein sollen, dass eine Integration der Schaltung in den Lampensockel bzw. in den Lampenfuss möglich wird, ohne dass eine thermische Zerstörung der Bauelemente aufgrund von Schaltungsverlusten auftreten kann.

Diese Aufgabe wird bei einer Schaltungsanordnung eingangs erwähnter Art gemäss der Erfindung dadurch gelöst, dass das Verhältnis zwischen Ein- und Ausschaltzeit (Tastverhältnis) des Transistors derart klein gewählt ist, dass der Effektivwert des in die Lampe eingekoppelten Hochfrequenzstroms zwischen 0,05 und 5% des Netzwechsellampenstroms beträgt, und dass eine Hilfsvorrichtung vorgesehen ist, welche die Basis/Emitterstrecke des Transistors ausserhalb der Umgebung der Nulldurchgänge des Netzwechsellampenstromes niederohmig überbrückt.

Die Erfindung geht von der Erkenntnis aus, dass man zur Verringerung der Wiederzündspannung von Hochdruck-Gasentladungslampen überraschenderweise mit einer relativ geringen zusätzlichen Hochfrequenzleistung auskommt. Diese beträgt weniger als 5% der nominalen Lampenleistung. Die Frequenz des Hochfrequenzstromes kann etwa zwischen 50 kHz und 1 MHz liegen; ein günstiger Wert ist z.B. 200 kHz. Die benötigte Hochfrequenzspannung liegt etwa zwischen 100 und 200 V, also in der Grössenordnung der Lampenbrennspannung. Es hat sich weiter herausgestellt, dass es zur Vermeidung von Wiederzündschwierigkeiten ausreicht, wenn die im Vergleich zur normalen Lampenleistung geringe Hochfrequenzleistung nur in der Umgebung der Nulldurchgänge des Netzwechsellampenstromes eingekoppelt wird.

Das Tastverhältnis des Transistors lässt sich gemäss einer vorteilhaften Ausführungsform der Schaltungsanordnung nach der Erfindung dadurch auf den gewünschten Wert einstellen, dass die Basis des Transistors mit einer zweiten Sekundärwicklung des HF-Transformators verbunden ist, deren anderes Ende mit der über einen Spannungsteiler heruntergeteilten Versorgungsgleichspannung des HF-Oszillators beaufschlagt wird, wobei das Tastverhältnis des Transistors durch Erniedrigung der heruntergeteilten Versorgungsgleichspannung und/oder durch Vergrösserung der Windungszahl der zweiten Sekundärwicklung verringerbar ist.

Bei einer bevorzugten Schaltungsanordnung nach der Erfindung weist die Hilfsvorrichtung einen die Basis-Emitterstrecke des ersten Transistors überbrückenden weiteren Transistor auf, der den ersten Transistor bei Überschreiten eines vorgegebenen momentanen Lampenstroms nichtleitend schaltet, indem die Basis des weiteren Transistors über ein Potentiometer mit dem gleichgerichteten Signal eines den momentanen Lampenstrom messenden Stromsensors beaufschlagt wird. Der verwendete Stromsensor ist z.B. ein Wechselstromwandler oder ein Messwiderstand.

Hierbei reicht es aus, wenn der HF-Oszillator nur mit einem niedrigen Wirkungsgrad von z. B. 50% arbeitet, so dass relativ billige Bauelemente verwendet werden können. Die Verlustleistung des HF-Oszillators kann auf etwa 10% der Verlustleistung bei Dauerbetrieb verringert werden. Ausserdem kann sich der Speicherkondensator des HF-Oszillators in diesem Fall auf den Spitzenwert der Netzspannung aufladen, da ihm im Maximum der Netzspannung keine Leistung entzogen wird. Somit ist die in den Nulldurchgängen der Netzspannung vom HF-Oszillator gelieferte Spannung höher als bei kontinuierlichem Betrieb, was den Vorteil für das Wiederzündverhalten der Lampe ist und eine kleinere Windungszahl der in Reihe mit der Lampe liegenden Sekundärwicklung ermöglicht, wodurch Grösse und Kosten des HF-Transformators verringert werden.

Wiederzündschwierigkeiten bei Hochdruck-Gasentladungslampen treten hauptsächlich während der Aufwärmphase der Lampen auf. Nur während dieser Aufwärmphase braucht daher der HF-Oszillator zu schwingen. Wenn die Lampenspannung nach der Aufwärmphase ihren Sollwert erreicht hat, kann der HF-Oszillator zur Verringerung der Schaltungsverluste abgeschaltet werden. Dies geschieht bei einer weiteren bevorzugten Ausführungsform der Schaltungsanordnung nach der Erfindung dadurch, dass die Basis-Emitterstrecke des Transistors durch einen weiteren Transistor überbrückt ist, der den ersten Transistor in Abhängigkeit von der mittleren Lampenspannung nichtleitend schaltet, indem die Basis des weiteren Transistors mit der Spannung eines Glättungskondensators beaufschlagt wird, der über eine Diode einem Widerstand eines zweiten Spannungsteilers parallel geschaltet ist, der wiederum parallel zur Reihenschaltung aus Lampe und erster Sekundärwicklung liegt.

Will man beide Massnahmen ergreifen, d. h. soll der HF-Oszillator nur in der Umgebung der Nulldurchgänge des Netzwechsellampenstroms schwingen und nach der Aufwärmphase der Lampen abgeschaltet werden, so sind gemäss einer Weiterbildung der Schaltungsanordnung nach der Erfindung der Glättungskondensator über eine zweite Diode und der Abgriff des Potentiometers über eine dritte Diode mit der Basis des weiteren Transistors verbunden. Auf diese Weise wird eine gegenseitige Entkoppelung der Spannungen des Potentiometers und des Glättungskondensators erreicht.

Ein Ausführungsbeispiel nach der Erfindung wird nunmehr anhand der Zeichnung näher beschrieben. Es zeigen:
Fig. 1 eine Schaltungsanordung zum Wechselstrombetrieb einer Hochdruck-Gasentladungslampe, die mit einem HF-Oszillator in Reihe liegt, der zusätzlich durch den Lampenstrom gesteuert wird,
Fig. die Schaltung des bei der Anordnung nach Fig. 1 verwendeten HF-Oszillators.

Mit A und B sind Eingangsklemmen zum Anschliessen an ein Wechselspannungsnetz von z. B. 220 V, 50 Hz, bezeichnet. An diese Eingangsklemmen ist über einen Strombegrenzer 1 eine Hochdruck-Gasentladungslampe 2 in Reihe mit einem Hochfrequenzoszillator 3 angeschlossen.

Die Ausgänge des HF-Oszillators 3 sind mit C und D bezeichnet. Der Strombegrenzer 1 kann ein ohmscher Widerstand, eine Drosselspule oder ein elektronisches Vorschaltgerät sein. Parallel zur Lampe 2 und zum HF-Oszillator 3 liegt ein Hochfrequenzrückschlusskondensator 4, der verhindert, dass Hochfrequenzströme in das Wechselspannungsnetz zurückgekoppelt werden. Durch den HF-Oszillator 3 wird zusätzlich zum 50 Hz-Netzwechsellampenstrom ein geringer Hochfrequenzstrom mit einer Frequenz zwischen 50 kHz und 1 MHz in die Lampe 2 eingekoppelt. Üblicherweise würde der HF-Oszillator 3 während der gesamten Wechselstromperiode arbeiten. Zur Verringerung der Schaltungsverluste soll der HF-Oszillator 3 nur in der Umgebung der Nulldurchgänge des Netzwechsellampenstromes schwingen. Dafür ist zusätzlich ein Stromsensor 15, z. B. in Form eines Wechselstromwandlers, vorgesehen, der den Lampenstrom misst und an Eingangsklemmen E und F des HF-Oszillators 3 weitergibt. Ein weiterer Eingang G des HF-Oszillators 3 ist an die nicht mit dem Ausgang C des HF-Oszillators 3 verbundene Elektrode der Lampe 2 angeschlossen.

Ein Ausführungsbeispiel eines hierfür geeigneten HF-Oszillators 3, der nach dem Prinzip des Sperrwandlers arbeitet, ist in Fig. dargestellt. An die Eingangsklemmen A_{'}, B_{'} des Wechselspannungsnetzes ist ein Brückengleichrichter 5 mit vier Dioden angeschlossen, dessem Ausgang ein Ladekondensator 6 parallel geschaltet ist. Die Gleichrichteranordnung 5, 6 bildet eine Gleichspannungsquelle für den eigentlichen HF-Oszillator 3. Dieser besteht im wesentlichen aus einem Hochfrequenztransformator 7 mit einer Primärwicklung 8 und zwei Sekundärwicklungen 9 und 10 und einem mit der Primärwicklung 8 in Reihe liegenden, periodisch an- und abschaltbaren Transistor 11. Der HF-Transformator 7 ist mit seiner Primärwicklung 8 in Reihe mit dem Transistor 11 und einem Widerstand 12 an den Ladekondensator 6 angeschlossen. Die erste Sekundärwicklung 9 des HF-Transformators 7 liegt in Reihe mit der Lampe 2. Parallel zum Ladekondensator 6 ist ferner ein Spannungsteiler mit seinen Widerständen 13 und 14 angeschlossen. Der Spannungsteilerabgriff zwischen den beiden Widerständen 13 und 14 steht mit einem Ende der zweiten Sekundärwicklung 10 des HF-Transformators 7 in Verbindung, deren anderes Ende mit der Basis des Transistors 11 verbunden ist.

Diese Schaltung arbeitet wie folgt: Am Ausgang des Brückengleichrichters 5 steht die gleichgerichtete Netzspannung an, wodurch der Ladekondensator 6 aufgeladen wird. Aus ihm fliesst dann ein Strom durch die Reihenschaltung der Pirmärwicklung 8 des HF-Transformators 7, des Schalttransistors 11 und des Widerstandes 12. Das Verhältnis der Spannungsteilerwiderstände 13 und 14 ist so gewählt, dass die heruntergeteilte Versorgungsgleichspannung und damit die am Schalttransistor 11 anliegende Basisspannung ausreicht, um den Schalttransistor 11 leitend zu machen. Die Anstiegszeit dieses Stromes wird durch die sich aus dem Widerstand 12 und der Induktivität der Primärwicklung 8 ergebende Zeitkonstante bestimmt. Mit dem Anstieg des Stromes durch die Primärwicklung 8 wird in der zweiten Sekundärwicklung 10 eine Spannung induziert, die der durch das Spannungsteilerverhältnis der Widerstände 13, 14 gegebenen Spannung entgegenwirkt und damit die Basisspannung des Transistors 11 auf derart kleine Werte absenkt, dass der Transistor 11 nichtleitend wird. Hierdurch wird der Strom durch die Primärwicklung 8 unterbrochen, wodurch wiederum die in die zweite Sekundärwicklung 10 induzierte Gegenspannung abgebaut wird. Damit kehrt der Transistor 11 in seinen Ausgangszustand zurück und der gesamte Vorgang beginnt von neuem, wodurch sich insgesamt in der Primärwicklung 8 eine hochfrequente Stromschwingung ergibt. Diese führt wiederum dazu, dass in der Sekundärwicklung 9 eine Hochfrequenzspannung induziert wird, die über die Ausgangsklemmen C und D in die Schaltungsanordnung nach Fig. 1 eingekoppelt wird.

Das Verhältnis zwischen An- und Ausschaltzeit (Tastverhältnis) des Transistors 11 wird durch Verkleinerung des Verhältnisses der Spannungsteilerwiderstände 14 zu 13, d.h. durch Erniedrigung der heruntergeteilten Gleichspannung zur Versorgung des HF-Oszillators 3, und/oder durch Vergrösserung der Windungszahl der zweiten Sekundärwicklung 10 derart klein gewählt, dass der Effektivwert des in die Lampe 2 eingekoppelten Hochfrequenzstromes zwischen 0,05 und 5% des Netzwechsellampenstroms beträgt. Das einmal eingestellte Tastverhältnis des Transistors 11 bestimmt darüber hinaus die Schwingungsfrequenz des HF-Oszillators 3.

Wie aus Fig.2 hervorgeht, ist die Basis- Emitterstrecke des Schalttransistors 11 durch einen weiteren Transistor 16 in Reihe mit einem Widerstand 17 überbrückt. Das vom Stromsensor 15 an die Eingangsklemmen E und F des HF-Oszillators 3 angelegte Signal wird durch einen Brükkengleichrichter 18 gleichgerichtet und über ein Potentiometer 19 der Basis des zweiten Transistors 16 zugeführt. Die Grösse der Basisspannung ist durch das Potentiometer 19 einstellbar.

Die bis jetzt beschriebene Oszillatorschaltung arbeitet folgendermassen: Ist das Signal des Stromsensors 15 klein, d. h. in der Umgebung der Stromnulldurchgänge, so ist die Basisspannung des Transistors 16 ebenfalls klein; der Transistor 16 befindet sich im nichtleitenden Zustand. In diesem Fall arbeitet der Schalttransistor 11 und damit der HF-Oszillator 3 wie oben beschrieben. Überschreitet nun der Lampenstrom und damit die Basisspannung des Transistors 16 einen vorgegebenen Wert, so wird der Transistor 16 leitend, so dass dem Widerstand 14 der kleinere Widerstand 17 parallel geschaltet wird. Hierdurch wird die Basisspannung des Transistors 11 so weit abgesenkt, dass er im nichtleitenden Zustand bleibt und der HF-Oszillator 3 somit nicht schwingen kann. Der Schwellwert des Lampenstromes, von dem an das Schwingen unterbunden wird, kann dabei über das Potentiometer 19 eingestellt werden.

Bei der Schaltung nach Fig. ist ausserdem noch die Möglichkeit vorgesehen, den HF-Oszillator 3 nach der Aufwärmphase der Lampe 2 abzuschalten, wodurch sich noch kleinere Verluste und damit eine noch geringere Erwärmung ergeben. Hierzu wird die am Eingang G des HF-Oszillators 3 anstehende Lampenspannung über einen aus Widerständen 20 und 21 bestehenden Spannungsteiler sowie eine Diode 22 auf einen Glättungskondensator 23 gegeben. Die Zeitkonstante des Widerstands 20 und des Glättungskondensators 23 ist so ausgelegt, dass am Glättungskondensator 23 eine Spannung ansteht, die der mittleren Lampenspannung proportional ist. Die am Glättungskondensator 23 anstehende Spannung wird dann über eine zweite Diode 24 auf die Basis des weiteren Transistors 16 gegeben. Gleichzeitig wird die am Potentiometer 19 abgenommene Spannung über eine dritte Diode 25 auf die Basis des weiteren Transistors 16 gegeben. Die beiden Dioden 24 und 25 verhindern dabei eine gegenseitige Beeinflussung des stromproportionalen Signals vom Potentiometer 19 sowie des spannungsproportionalen Signals vom Glättungskondensator 23. Auf diese Weise wird der HF-Oszillator 3 sowohl ausserhalb der Umgebung der Nulldurchgänge des Lampenwechselstromes abgeschaltet, indem die vom Potentiometer 19 abgegriffene Spannung den weiteren Transistor 16 leitend schaltet, als auch bei Überschreiten einer vorgegebenen mittleren Lampenspannung, indem die vom Glättungskondensator 23 abgenommene Spannung den weiteren Transistor 16 leitend schaltet. Die Schaltschwelle für die Lampenbrennspannung wird über den Spannungsteiler 20, 21 so eingestellt, dass ein Abschalten des HF-Oszillators 3 erst nach der Aufwärmphase der Lampe 2 erfolgt, d. h. bei einer Spannung, die etwa der normalen Lampenbrennspannung entspricht.

Bei einem praktischen Ausführungsbeispiel zum Wechselstrombetrieb einer 45 W-Metallhalogenid-Hochdruckentladungslampe mit einer Brennspannung von 100 V wurden bei einer Schaltung nach Fig. folgende Schaltungsbauelemente verwendet:
Widerstand 12: 150 Ohm
Widerstand 17:390 Ohm
Widerstand 14:1,8 kohm
Widerstand 13: 120 kohm
Widerstand 20:82 kohm
Widerstand 21:6,8 kohm
Potentiometer 19: 1 kohm
Kondensator 4:1 nF
Kondensator 6: 0,5 µF
Kondensator 23: 0,2 µF
Transistor 11: BUX 86
Transistor 16: BC 107
Dioden 22, 24, 25: 1 N448

Windungsverhältnis des HF-Transformators 7: Primärwicklung 8:
Sekundärwicklung 10:
Sekundärwicklung 9 = 22:6:20

Die Schwingungsfrequenz des HF-Oszillators betrug dabei etwa 200 kHz mit einer Spitzenspannung von etwa 200V. Die Metallhalogenidentladungslampen durchliefen ihre Aufwärmphase ohne Wiederzündprobleme. Der Netzwechsellampenstrom betrug etwa 0,6 A und der Effektivwert des Hochfrequenzstromes etwa 0,5 mA.

In den Ausführungsbeispielen ist die Lampe in Reihe mit dem HF-Oszillator geschaltet. Es ist jedoch auch möglich, den HF-Oszillator parallel zur Lampe zu schalten und die Verbindung durch zwei Kondensatoren herzustellen.

## Patentansprüche

1. Schaltungsanordnung zum Wechselstrombetrieb von Hochdruck-Gasentladungslampen mit einem zwischen Lampe und Netzwechselspannungsquelle angeordneten Strombegrenzer und einem mit Gleichstrom gespeisten Hochfrequenzoszillator, der einen dem Netzwechsellampenstrom überlagerten Hochfrequenzstrom durch die Lampe erzeugt und einen HF-Transformator und einen in Reihe mit dessen Primärwicklung liegenden, periodisch ein- und ausschaltbaren Transistor aufweist, wobei eine Sekundärwicklung des Transformators in Reihe mit der Lampe geschaltet ist, dadurch gekennzeichnet, dass das Verhältnis zwischen Ein- und Ausschaltzeit des Transistors (11) derart klein gewählt ist, dass der Effektivwert des in die Lampe (2) eingekoppelten Hochfrequenzstroms zwischen 0,05 und 5% des Netzwechsellampenstroms beträgt, und dass eine Hilfsvorrichtung (15 bis 19, 25) vorgesehen ist, welche die Basis/Emitterstrecke des Transistors ausserhalb der Umgebung der Nulldurchgänge des Netzwechsellampenstromes niederohmig überbrückt.

2. Schaltungsanordnung nach Anspruch 1, dadurch gekennzeichnet, dass die Basis des Transistors (11) mit einer zweiten Sekundärwicklung (10) des HF-Transformators (7) verbunden ist, deren anderes Ende mit der über einen Spannungsteiler (13, 14) heruntergeteilten Versorgungsgleichspannung des HF-Oszillators (3) beaufschlagt wird, wobei das Tastverhältnis des Transistors durch Erniedrigung der heruntergeteilten Versorgungsgleichspannung und/oder durch Vergrösserung der Windungzahl der zweiten Sekundärwicklung verringerbar ist.

3. Schaltungsanordnung nach Anspruch 1 oder 2, dadurch gekennzeichnet, dass die Hilfsvorrichtung einen die Basis-Emitterstrecke des ersten Transistors (11) überbrückenden weiteren Transistor (16) aufweist, der den ersten Transistor bei Überschreiten eines vorgegebenen momentanen Lampenstroms nichtleitend schaltet, indem die Basis des weiteren Transistors über ein Potentiometer (19) mit dem gleichgerichteten Signal eines den momentanen Lampenstrom messenden Stromsensors (15) beaufschlagt wird.

4. Schaltungsanordnung nach Anspruch 1 oder 2, dadurch gekennzeichnet, dass die Basis- Emitterstrecke des Transistors (11) durch einen weiteren Transistor (16) überbrückt ist, der den ersten Transistor in Abhängigkeit von der mittleren Lampenspannung nichtleitend schaltet, indem die Basis des weiteren Transistors mit der Spannung eines Glättungskondensators (23) beaufschlagt wird, der über eine Diode (22) einem Widerstand (21) eines zweiten Spannungsteilers (20, 21) parallel geschaltet ist, der wiederum parallel zur Reihenschaltung aus Lampe (2) und erster Sekundärwicklung (9) liegt.

5. Schaltungsanordnung nach den Ansprüchen 3 und 4, dadurch gekennzeichnet, dass der Glättungskondensator (23) über eine zweite Diode (24) und der Abgriff des Potentiometers (19) über eine dritte Diode (25) mit der Basis des weiteren Transistors (16) verbunden sind.

## Claims

1. A circuit arrangement for AC operation of high-pressure gas discharge lamps comprising a current limiter arranged between the lamp and the mains alternating voltage source and a high-frequency oscillator supplied with direct current and producing a high-frequency current through the lamp superimposed on the mains alternating lamp current, this oscillator comprising a high-frequency transformer and a transistor which is connected in series with the primary of this transformer and can be periodically switched on and switched off, a secondary of the transformer being connected in series with the lamp, characterized in that the ratio between switching-on time and switching-off time of the transistor (11) is chosen to be so small that the effective value of the high-frequency current coupled into the lamp (2) lies between 0.05 and 5% of the mains alternating lamp current, and in that an auxiliary device (15 to 19, 25) is provided, which shunts with low resistance the base-emitter path of the transistor outside the surroundings of the zero passages of the mains alternating lamp current.

2. A circuit arrangement as claimed in Claim 1, characterized in that the base of the transistor (11) is connected to a second secondary (10) of the high-frequency transformer (7), whose other end is acted upon by the supply direct voltage of the high-frequency oscillator (3) divided via a voltage divider (13, 14) while the duty cycle of the transistor can be reduced by reduction of the divided supply direct voltage and/or by increase of the number of turns of the second secondary.

3. A circuit arrangement as claimed in Claim 1 or 2, characterized in that the auxiliary device has a further transistor (16) which shunts the base-emitter path of the first transistor (11) and which, when a given instantaneous lamp current is exceeded, switches the first transistor to the non-conductive state in that the base of the further transistor is acted upon via a potentiometer (19) by the rectified signal of a current sensor (15) measuring the instantaneous lamp current.

4. A circuit arrangement as claimed in Claim 1 or 2, characterized in that the base-emitter path of the transistor (11) is shunted by a further transistor (16), which switches the first transistor, in dependence upon the average lamp voltage, to the non-conductive state in that the base of the further transistor is acted upon by the voltage of a smoothing capacitor (23), which is connected via diode (22) parallel to a resistor (21) of a second voltage divider (20, 21), which is in turn connected parallel to the series arrangement of the lamp (2) and the first secondary (9).

5. A circuit arrangement as claimed in Claims 3 and 4, characterized in that the smoothing capacitor (23) is connected via the second diode (24) and the tapping on the potentiometer (19) via a third diode (25) to the base of the further transistor (16).

## Revendications

1. Circuit pour le fonctionnement à courant alternatif de lampes à décharge dans le gaz à haute pression comportant un limiteur de courant disposé entre la lampe et une source de tension alternative secteur et un oscillateur à haute fréquence alimenté en courant continu qui engendre un courant à haute fréquence superposé au courant alternatif secteur de la lampe à travers la lampe et un transformateur à haute fréquence et un transistor pouvant être enclenché et déclenché périodiquement et monté en série avec l'enroulement primaire dudit transformateur, un enroulement secondaire du transformateur étant monté en série avec la lampe, caractérisé en ce que le rapport entre la durée d'enclenchement et la durée de déclenchement du transistor (11) est choisi si petit que la valeur effective du courant à haute fréquence couplé dans la lampe (2) se situe entre 0,05 et 5% du courant alternatif secteur de la lampe et qu'un dispositif auxiliaire (15 à 19, 25) est prévu et assure le shuntage du trajet base-émetteur du transistor en dehors du voisinage des passages par zéro du courant alternatif secteur dans la lampe.

2. Circuit selon la revendication 1, caractérisé en ce que la base du transistor (11) est connectée à un deuxième enroulement secondaire (10) du transistor à haute fréquence (7), dont l'autre extrémité est chargée de la tension continue d'alimentation abaissée de l'oscillateur à haute fréquence (3) par l'intermédiaire d'un diviseur de tension (13, 14), la durée de cycle du transistor pouvant être réduite par réduction de la tension continue d'alimentation abaissée et/ou par augmentation du nombre de spires du deuxième enroulement secondaire.

3. Circuit selon la revendication 1 ou 2, caractérisé en ce que le dispositif auxiliaire comporte un autre transistor (16) qui assure le shuntage du trajet base-émetteur du premier transistor (11) et cet autre transistor rend le premier transistor non conducteur pendant le dépassement d'un courant de lampe instantané préalablement établi du fait que la base de l'autre transistor est chargée par l'intermédiaire d'un potentiomètre (19) du signal redressé d'un capteur de courant (15) mesurant le courant de lampe instantané.

4. Circuit selon la revendication 1 ou 2, caractérisé en ce que le trajet de base-émetteur du transistor (11) est shunté par un autre transistor (16) qui rend le premier transistor non conducteur en fonction de la tension de lampe moyenne, du fait que la base de l'autre transistor est chargée de la tension d'un condensateur de redressement (23) qui est monté en parallèle par l'intermédiaire d'une diode (22) avec une résistance (21) d'un deuxième diviseur de tension (20, 21) qui, à son tour, est monté en parallèle avec le montage en série de la lampe (2) et du premier enroulement secondaire (9).

5. Circuit selon la revendication 3 et 4, caractérisé en ce que le condensateur de redressement (23) et la dérivation du potentiomètre (19) sont connectés respectivement par l'intermédiaire d'une deuxième diode (24) et d'une troisième diode (25) à la base de l'autre transistor (16).
